# FASCICULE DE BREVET EUROPEEN

(11) **EP 2 022 545 B1**
(45) Date de publication et mention de la délivrance du brevet: **25.08.2010**
(21) Numéro de dépôt: 08012904.2
(22) Date de dépôt: 17.07.2008
(51) Int. Cl.: A63C 9/08, A63C 9/088

(54) **Perfectionnement pour dispositif de retenue d'une chaussure sur un ski**
Perfektionierung für Befestigungsvorrichtung eines Schuhs auf einem Ski
Improvement of a device for retaining a boot on a ski

(30) Priorité: 24.07.2007 FR 0705369
(43) Date de publication de la demande: 11.02.2009
(73) Titulaire: Skis Rossignol, 38430 Moirans (FR)
(72) Inventeur: Marmonier, Gilles, 38960 Saint Etienne De Crossey (FR); Farges, Frédéric, 38430 Moirans (FR); Marechal, Damien, 38130 Echirolles (FR); Puget, Nicolas, 74940 Annecy Le Vieux (FR)
(74) Mandataire: Gasquet, Denis

(56) Documents cités:
- EP-A- 0 743 081
- EP-A- 1 681 491
- WO-A-03/049821
- DE-A1- 2 634 649

## Description

La présente invention concerne un perfectionnement relatif à un dispositif de retenue déclenchable d'une chaussure de ski sur une planche de glisse tel qu'un ski, un surf ou autre. Elle concerne plus particulièrement des moyens permettant de contrôler le déclenchement permettant la libération de la chaussure

En général, la chaussure d'un skieur est retenue sur la planche de glisse de façon déclenchable par exemple par son extrémité avant grâce à une fixation avant appelée communément "butée", et par son extrémité arrière, et notamment son talon, grâce à une fixation arrière communément appelée "talonnière".

En cas de sollicitations pouvant mettre en danger la jambe du skieur et nécessitant donc la libération de la chaussure de ski soit de l'avant de celle-ci, soit par l'arrière, soit par l'avant et par l'arrière. A cet effet, la butée avant comprend, par exemple, une mâchoire pivotant au moins latéralement, tandis que la talonnière comprend généralement une mâchoire montée pivotante pour pivoter vers le haut autour d'un axe transversal, la mâchoire de la butée et celle de la talonnière étant chacune sollicitées par un ressort de déclenchement dont la compression est réglable pour assurer au skieur une valeur d'effort adaptée, pour la libération de sa chaussure.

On connaît déjà de très nombreuses fixations de sécurité destinées à maintenir de façon déclenchable la chaussure sur un ski pour permettre au skieur, d'une part, la pratique du ski et, d'autre part, la libération de sa chaussure quand il apparaît une sollicitation considérée comme dangereuse pour la jambe. Ces fixations sont déjà perfectionnées car l'utilisateur peut régler mécaniquement et manuellement le seuil de déclenchement en réglant la tension initiale du ressort du mécanisme. Ce type de réglage bien que déjà perfectionné n'est pas totalement satisfaisant car certains types de sollicitations n'est pas pris en compte.

Le document DE-A-2634649 décrit un dispositif selon le préambule de la revendication 1.

La présente invention entend donc résoudre les inconvénients des fixations traditionnelles en proposant un dispositif dit "intelligent" qui analyse le type de sollicitations, et notamment ses caractéristiques, par exemple valeur, durée, direction, pour contrôler et gérer le déclenchement en fonction de ces sollicitations.

La présente invention concerne un système d'actionnement ajouté à une fixation pour compléter son système de déclenchement.

Ainsi, le Dispositif de retenue d'une chaussure sur une planche de glisse sur neige selon l'invention est défini par l'énnoncé de la revendication 1.

Selon une caractéristique complémentaire, le dispositif de retenue comprend des moyens de détections des sollicitations provoquées par la chaussure sur la fixation, lesdits moyens de détections transmettant un signal à un actionneur, cet actionneur agissant sur un fluide magnéto rhéologique contenu dans une enceinte, tandis que l'actionneur est un générateur de champ magnétique.

Selon une autre caractéristique l'enceinte est constituée deux chambres qui communiquent par un canal de laminage, faisant communiquer les deux chambres, afin de constituer un laminage du fluide au passage de l'une des chambres vers l'autre chambre, le générateur de champ magnétique étant disposé à proximité du canal de laminage pour contrôler et modifier les caractéristiques de l'écoulement du fluide au passage de l'une des chambres à l'autre chambre et ce en agissant sur la viscosité dudit fluide, tandis qu'il est prévu dans l'enceinte au moins un piston dont la tige fait partie du système de déclenchement.

Notons que la mâchoire retenant la chaussure est sollicitée en position de retenue par un système élastique comprenant un ressort, tandis que l'enceinte contenant le fluide magnéto rhéologique fait partie de la chaîne cinématique de déclenchement.

Ajoutons que l'enceinte permet de gérer les conditions de déclenchement pour la libération de la chaussure, et notamment de provoquer le déclenchement pour la libération de la chaussure.

Selon un mode de réalisation, la mâchoire retenant la chaussure est sollicitée en position de retenue par un système élastique comprenant un ressort, tandis que l'enceinte contenant le fluide magnéto rhéologique est montée en parallèle avec le ressort.

Selon un autre mode de réalisation, la mâchoire retenant la chaussure est sollicitée en position de retenue par un système élastique comprenant un ressort, tandis que l'enceinte contenant le fluide magnéto rhéologique est montée en série avec le ressort.

D'autres caractéristiques et avantages de l'invention se dégageront de la description qui va suivre en regard des dessins annexés qui ne sont donnés qu'à titre d'exemples non limitatifs.
La figure 1, est une vue latérale d'un ski équipé des fixations de retenue de la chaussure avant et arrière ;
La figure 2 est un schéma synoptique du dispositif de captage d'analyse et de gestion des déclenchements.
Les figures 3, 4 et 5 illustrent selon des représentations schématiques, trois exemples de réalisations d'un système de régulation contenant le fluide magnéto rhéologique.
Les figures 6 à 10, sont des illustrations en coupe de cinq modes de réalisation de fixation comprenant le dispositif de l'invention.
Les figures 6 à 9 sont des vues de dessus en coupe selon un plan horizontal passant par l'axe du système élastique de trois modes de réalisation d'une butée.
La figure 10 est une vue latérale en coupe, selon un plan vertical passant par l'axe du système élastique.
La figure 11, est une représentation illustrant une variante de réalisation selon laquelle l'enceinte contenant le fluide magnéto-rhéologique est utilisé pour provoquer la libération de la chaussure, par éloignement relatif de la talonnière par rapport à la butée.

Comme cela apparaît à la figure 1, la chaussure (30) du skieur est retenue sur le ski (31) de façon déclenchable, par son extrémité avant, par une fixation avant de sécurité appelée communément "butée" (32) et par son extrémité arrière grâce à une fixation arrière de sécurité appelée communément "talonnière" (33).

Selon l'invention, la fixation de sécurité destinée à retenir de façon déclenchable la chaussure du skieur, qu'elle soit une butée ou une talonnière ou tout autre type de fixation, comprend des moyens de gestion du déclenchement, qui permettent de paramétrer les conditions de déclenchements en fonction des sollicitations auxquelles est soumise la fixation.

Ainsi, la fixation de sécurité comprend des moyens de détection (MD) des sollicitations provoquées par la chaussure sur la fixation, qui transmettent un signal correspondant à la détection (S1), à une unité de traitement (UT) qui analyse et traite le signal de façon à intervenir sur le déclenchement de la fixation.

Selon l'invention afin d'intervenir sur les conditions du déclenchement, il est prévu d'utiliser les caractéristiques d'un fluide magnéto-rhéologique. Ce type de fluide est tel que sa viscosité est variable en fonction du champ magnétique dans lequel il se trouve.

La description qui va suivre est faite en regard d'une fixation avant de sécurité appelée communément "butée" (32) et d'une fixation arrière de sécurité appelée communément "talonnière" (33). Mais il va de soit que les modes de réalisations proposés ne sont que des exemples de réalisation, et l'invention trouve son application pour tout type de fixation, quelqu'en soit le genre.

Ainsi selon l'invention, le dispositif de retenue de la chaussure comprend une enceinte (1) comprenant le fluide magnéto-rhéologique (2) dont une partie est soumise à un champ magnétique. Notons que le champ magnétique peut être généré par un électroaimant (3) ou par un aimant permanent qui serait mobile.. Bien entendu après détection, par les moyens de détections (MD), (analyse et traitement), l'unité de traitement (UT), transmet à un actionneur (3), un signal électrique (S2) fonction de l'analyse qui est faite en comparaison avec une loi mathématique de déclenchement programmée dans une mémoire. Dans le cas d'un électroaimant le signal électrique fait varier le champ magnétique et dans le cas d'un aimant permanent actionne le déplacement de ce dernier. Cette loi mathématique (établi en fonction de différents paramètres tels que la morphologie du skieur, son type de pratique du ski et autre, étant intégrée par exemple dans une mémoire), détermine les paramètres du déclenchement en fonction de différents paramètres détectés par les moyens de détection, tel que l'effort de sollicitation, et la durée de cette sollicitation. Notons que l'actionneur est par exemple un électroaimant (3) qui délivre un champ magnétique fonction des sollicitations (valeur et durée)

L'enceinte (1) comprenant de fluide magnéto rhéologique (2) comprend deux chambres (1a, 1b), qui communiquent entre elle par un canal de laminage (10, 10', 10"), faisant communiquer les deux chambres (1a, 1b), afin de constituer un laminage du fluide au passage de l'une des chambres (1a ou 1b) vers l'autre chambre (1b ou 1a). Notons que l'électroaimant (3) est avantageusement disposé à proximité du canal de laminage pour contrôler et modifier les caractéristiques de l'écoulement du fluide au passage de l'une des chambres à l'autre chambre.

Les figures 3, 4 et 5 illustrent quelques exemples de réalisation de l'enceinte (1) contenant le fluide magnéto rhéologique (2), ainsi que les parties ou intervient l'actionneur.

La figure 3 illustre un premier mode de réalisation selon lequel chacune des chambres (1a, 1b) comprend un piston mobile, respectivement, un premier piston (4a) pour la première chambre (1a) qui est une chambre d'actionnement, et un deuxième piston (4b) pour la deuxième chambre (1b) qui est une chambre de compensation de volume. Afin de jouer son rôle d'actionnement, le piston de la première chambre comprend une tige de piston (5) qui fait saillie à l'extérieur de la première chambre (1a), tandis que le deuxième piston mobile (4b) est sollicité par un ressort de compression (6).

Notons que le canal de laminage (10) est réalisé sous forme d'un conduit de faible section reliant les deux chambres (1a, 1b), tandis que l'électroaimant (3) est disposé par exemple en périphérie de ce conduit. On notera que le canal de dérivation et son actionneur (3) pourrait être disposé à l'extérieur de la fixation comme par exemple soit dans la zone (35) entre la butée (32) et la talonnière (33), zone généralement laissée vide, soit dans une plaque de surélévation.

La figure 4 illustre un deuxième mode de réalisation selon lequel l'enceinte (1) comprend un piston mobile (4) délimitant les deux chambres (1a, 1b) tandis que le passage du fluide (2) d'une chambre à l'autre se fait par un canal de dérivation (10') dont l'écoulement est contrôlé par un électroaimant (3). Notons que le piston mobile (4) comprend une tige de piston (5) qui fait saillie à l'extérieur de l'enceinte (1).

La figure 5 illustre un autre mode de réalisation selon lequel l'enceinte (1) comprend un piston mobile (4) délimitant les deux chambres (1a, 1b) tandis que le passage du fluide (2) d'une chambre à l'autre se fait par un canal de laminage (10") réalisé dans la tête du piston, qui comprend un électroaimant (3). Notons que le piston mobile (4) comprend une tige de piston (5) qui fait saillie à l'extérieur de l'enceinte (1). Notons aussi que le laminage pourrait se faire périphériquement entre la périphérie du piston et la paroi de la chambre de l'enceinte.

Les figures 6 à 10, illustrent des modes de réalisation de fixation comprenant le dispositif de l'invention, à savoir des moyens de détection des sollicitations, une unité de traitement qui analyse et traite le signal de façon à intervenir sur le déclenchement de la fixation, des moyens de génération d'un champ électromagnétique (3) et une enceinte (1) comprenant le fluide magnéto rhéologique (2) soumise au champ magnétique. Les figures 6 à 10 sont des illustrations faites sur la base d'une butée avant, mais les systèmes mis en oeuvre pourraient bien entendu être utilisé dans une talonnière ou autre dispositif de retenue.

La réalisation de la figure 6, est une butée destinée à retenir l'avant d'une chaussure de ski, portant la référence générale (7) de plan longitudinal de symétrie générale (P) comprend une pièce d'appui (8) solidaire du ski, comme par exemple fixée sur une pièce de base ou une plaque, une mâchoire (9) de retenue pour la chaussure, ladite mâchoire (9) étant sollicitée en appui contre la pièce d'appui (8) grâce à un système élastique (6).

La mâchoire (9) emboîtant l'avant de la chaussure est disposée pivotant sur la pièce d'appui (8) autour des deux axes, un premier axe (12a), et un deuxième axe (12b), disposés de part et d'autre du plan de symétrie (P). Plus précisément, ladite mâchoire est en appui basculant sur chacun de ces axes pour pouvoir basculer par pivotement latéral de sa position centrée vers l'extérieur soit autour du premier axe, soit autour du deuxième axe.

Le système élastique de rappel (6) destiné à plaquer la mâchoire contre la pièce d'appui (8) et plus particulièrement en appui sur les deux axes de basculement est constitué par un tirant (12) articulé sur la mâchoire (9) par l'une de ses extrémités autour d'un axe (13), tandis que son autre extrémité comprend un bouchon d'appui (14) servant d'appui à extrémité avant d'un ressort de compression (15) dont son extrémité arrière est en appui sur la face d'appui frontale de la pièce d'appui (8).

Afin d'améliorer les conditions de déclenchement de la fixation, à savoir le pivotement de la mâchoire en fonction des sollicitations il est prévu que le système élastique comprenne, une enceinte (1) contenant le fluide magnéto rhéologique (2) dont au moins une partie est soumise au champ électromagnétique créé, tel que décrit précédemment. Ainsi et par exemple l'enceinte est du type de celle décrite par exemple en référence à la réalisation de la figure 5. A savoir que l'enceinte (1) comprend un piston mobile (4) délimitant les deux chambres (1a, 1b) tandis que le passage du fluide (2) d'une chambre à l'autre se fait par un canal de laminage (10") réalisé dans la tête du piston, qui comprend un électroaimant (3). Notons que le piston mobile (4) comprend une tige de piston (5) qui fait saillie à l'extérieur de l'enceinte et constitue le tirant (12) identifié précédemment. Bien entendu l'enceinte (1) pourrait être aussi celle des figures 1 à 2, sans pour autant sortir du cadre de l'invention.

Selon ce mode de réalisation on notera que l'enceinte (1) par l'intermédiaire du fond de la deuxième chambre (1b) est en appui sur le bouchon (14). A cet effet le fond de la deuxième chambre (1b) comprend une collerette périphérique (21) sur laquelle est en appui le ressort.

On a compris que selon cette réalisation, le ressort (15) est en série avec le piston ( 4) de l'enceinte comprenant le fluide magnéto rhéologique. Ainsi, l'enceinte (1) constitue une sorte d'amortisseur réglable, et agit pour détendre le ressort et faciliter le déclenchement et les chutes lentes sont prises en compte. C'est comme si la longueur du tirant (12) était variable et cette variation permet de faire travailler le ressort comme s'il était moins comprimé.

La réalisation de la figure 7, est une butée destinée à retenir l'avant d'une chaussure de ski, portant la référence générale (7) de plan longitudinal de symétrie générale (P) comprend une pièce d'appui (8) fixée sur le ski, une mâchoire (9) de retenue pour la chaussure, ladite mâchoire (9) étant sollicitée en appui contre la pièce d'appui (8) grâce à un système élastique (6). Elle est du type de celle décrite précédemment et le lecteur pourra s'y reporter, car les éléments similaires portent les même références numériques, sur la figure correspondante.

Afin de contrôler le déclenchement de la fixation, à savoir le pivotement de la mâchoire en fonction des sollicitations il est prévu qu e le système élastique comprenne, l'enceinte (1) contenant le fluide magnéto rhéologique (2) sollicité aux champ électromagnétique créé, tel que décrit précédemment. Ainsi et par exemple l'enceinte est du type de celle décrite en référence à la réalisation de la figure 3. A savoir que l'enceinte (1) comprend un piston mobile (4) délimitant les deux chambres (1a, 1b) tandis que le passage du fluide (2) d'une chambre à l'autre se fait par un canal de laminage (10") réalisé dans la tête du piston, qui comprend un électroaimant (3). Notons que le piston mobile (4) comprend une tige de piston (5) qui fait saillie à l'extérieur de l'enceinte et constitue le tirant (12) identifié précédemment. Bien entendu l'enceinte (1) pourrait être aussi celle des figures 1 à 2, sans pour autant sortir du cadre de l'invention. Dans cette réalisation, on notera que

On a compris que selon cette réalisation le ressort (15) est en parallèle avec le piston (4) de l'enceinte comprenant le fluide magnéto rhéologique. Ainsi, le fond de la première chambre (1a) est comme l'est le ressort, sur la face d'appui frontale de la pièce d'appui (8). Ainsi avec une telle disposition l'enceinte (1) qui joue le rôle d'un amortisseur réglable permet d'avoir un ressort réglé faible, ce qui permet de faire la différence entre les chocs lents et les chocs rapides. Ainsi, dans le cas d'une chute lente le système avec son fluide magnéto-rhéologique fait en sorte que le fluide passe d'une chambre à l'autre et le ressort travaille normalement. Dans le cas d'un choc ne nécessitent pas forcément un déclenchement, le système avec son fluide magnéto-rhéologique fait en sorte que le fluide passe difficilement voire pas du tout d'une chambre à l'autre et le ressort ne peut donc pas être comprimé.

La réalisation de la figure 8, est une butée destinée à retenir l'avant d'une chaussure de ski, portant la référence générale (7) de plan longitudinal de symétrie générale (P) comprend une pièce d'appui (8) fixée sur le ski, une mâchoire (9) de retenue pour la chaussure, ladite mâchoire (9) étant sollicitée en appui contre la pièce d'appui (8) grâce à un système élastique (11). Elle est du type de celle décrite précédemment et le lecteur pourra s'y reporter, car les éléments similaires portent les même références numériques.

Le système élastique de rappel (6) destiné à plaquer la mâchoire contre la pièce d'appui (8) et plus particulièrement en appui sur les deux axes de basculement est constitué par un tirant (12) articulé sur la mâchoire (9) par l'une de ses extrémités autour d'un axe (13), tandis que son autre extrémité comprend un bouchon d'appui (14) pour l'extrémité avant d'un ressort de compression (15) dont son extrémité arrière est en appui sur la face d'appui frontale de la pièce d'appui (8).

Afin de contrôler le déclenchement de la fixation, à savoir le pivotement de la mâchoire en fonction des sollicitations il est prévu deux enceintes (1) contenant le fluide magnéto rhéologique (2) sollicité aux champ électromagnétique créé, tel que décrit précédemment. Ainsi et par exemple chacune des enceintes est du type de celle décrite en référence à la réalisation de la figure 3, et est disposée de part et d'autre du tirant (12), tandis que le fond de la deuxième chambre (1b) est en appui sur la face d'appui frontale de la pièce d'appui, le ressort (6) étant alors en appui sur les tiges des pistons.

On a compris que selon cette réalisation le ressort (15) est série avec le piston ( 4) de l'enceinte comprenant le fluide magnéto rhéologique. L'enceinte jouant le rôle de vérin qui fait en sorte que l'appui du ressort est mobile pour éventuellement détendre le ressort et faciliter le déclenchement, et donc les chutes lentes sont prises en compte.

La réalisation de la figure 9, est une butée destinée à retenir l'avant d'une chaussure de ski, portant la référence générale (7) de plan longitudinal de symétrie générale (P) comprend une pièce d'appui (8) fixée sur le ski, une mâchoire (9) de retenue pour la chaussure, ladite mâchoire (9) étant sollicitée en appui contre la pièce d'appui (8) grâce à un système élastique (11). Elle est du type de celle décrite précédemment et le lecteur pourra s'y reporter, car les éléments similaires portent les même références numériques.

Afin de contrôler le déclenchement de la fixation, à savoir le pivotement de la mâchoire en fonction des sollicitations il est prévu que la fixation comprenne, deux enceintes (1) contenant le fluide magnéto rhéologique (2) sollicitées aux champ électromagnétique créé, les deux enceintes (1) étant disposées de part et d'autre du plan de symétrie (P) et à l'extérieur de la zone occupée par le système élastique. Ainsi et par exemple l'enceinte est du type de celle décrite en référence à la réalisation de la figure 3. A savoir que l'enceinte (1) comprend un piston mobile (4) délimitant les deux chambres (1a, 1b) tandis que le passage du fluide (2) d'une chambre à l'autre se fait par un canal de laminage (10") réalisé dans la tête du piston, qui comprend un électroaimant (3). Notons que le piston mobile (4) comprend une tige de piston (5) qui fait saillie à l'extérieur de l'enceinte pour être en appui latéral sur la mâchoire. Notons aussi qu'il est prévu un ressort logé dans la deuxième chambre, qui est en appui sur la tête du piston. Bien entendu l'enceinte (1) pourrait être aussi celle des figures 3 ou 4, sans pour autant sortir du cadre de l'invention.

On a compris que selon cette réalisation le ressort (15) est en parallèle avec le piston ( 4) de l'enceinte qui joue le rôle d'amortisseur et freine le pivotement de la mâchoire en cas de sollicitions brusques et rapides évitant ainsi les déclenchements intempestifs. Bien entendu chacune des enceintes comprend un ressort de remise en position initiale après déplacement des pistons. Selon cette réalisation il est donc possible de piloter différemment les deux enceintes ce qui permet d'avoir des conditions de déclenchement gauche/ droite asymétriques

La figure 10, est une fixation de type talonnière (16), destinée à retenir l'arrière de la chaussure de ski de façon connue en soi. Cette dernière comprend un corps (18) sur lequel est articulée une mâchoire de retenue (17) qui est sollicitée dans sa position de retenue de la chaussure par un système élastique (19). Comme pour toute talonnière, le corps est monté coulissant dans une glissière pour être sollicité vers l'avent par un système élastique de poussée tel qu'un ou plusieurs ressorts de compression (20) poussant ainsi la mâchoire en direction de la chaussure. Selon l'invention, la fixation comprend une enceinte (1) du type de celles décrites précédemment. Notons que la tige du piston (5) est reliée au corps de la talonnière. Dans cette réalisation les moyens de captage transmettent un signal à l'unité de traitement qui a réalisé que la sollicitation était dangereuse. En conséquence, l'unité de traitement délivre un signal et alimente l'électroaimant (3) qui permet au fluide de passer facilement de la deuxième chambre (1b) dans la première chambre (1a), le piston (4) se déplace alors vers l'arrière et libère ainsi le corps de la fixation qui peut se déplacer vers l'arrière et libérer ainsi la chaussure.

La figure 11, est une représentation illustrant une variante de réalisation selon laquelle l'enceinte contenant le fluide magnéto-rhéologique est utilisé pour provoquer la libération de la chaussure, par éloignement relatif de la talonnière par rapport à la butée. Ainsi entre la butée (32) et la talonnière (33) on a disposé l'enceinte (1) contenant le fluide magnéto-rhéologique (2). L'enceinte (1) est par exemple reliée à la butée par un tirant avant (40a) tandis que la tige du piston (5) est solidaire d'un tirant arrière relié à la talonnière (33). On notera que la tête de piston (4) est sollicitée vers l'avant par un ressort de compression (41), et ce afin que le dit ressort de l'enceinte joue le rôle de ressort de remise en position initiale. Il va de soit que l'ensemble, butée (32), talonnière (33) et enceinte (1) est pourvu d'un point fixe par arpport au ski ;

Bien entendu, l'invention n'est pas limitée aux modes de réalisation décrits et représentés à titre d'exemples, mais par la portée des revendications ci-jointes.

## Revendications

1. Dispositif de retenue (32, 33) d'une chaussure (30) sur une planche de glisse sur neige (31), comprenant au moins une mâchoire mobile permettant la libération de la chaussure en cas de sollicitations dangereuses, **caractérisé en ce qu'**il comprend au moins une enceinte (1) contenant du fluide magnéto rhéologique (2) dont une partie est soumise à un champ magnétique (3), tandis que l'enceinte contenant le fluide magnéto rhéologique fait partie de la chaîne cinématique de déclenchement.

2. Dispositif de retenue (32, 33) d'une chaussure (30) sur une planche de glisse sur neige (31), selon la revendication précédente, **caractérisé en ce qu'**il comprend des moyens de détections (MD) des sollicitations provoquées par la chaussure sur la fixation, lesdits moyens de détections transmettant un signal (S1) à un actionneur (3), cet actionneur (3) agissant sur le fluide magnéto rhéologique (2) contenu dans l'enceinte (1), tandis que l'actionneur (3) est un générateur du champ magnétique.

3. Dispositif de retenue selon la revendication précédente, **caractérisé en ce que**, l'enceinte (1) comprend deux chambres (1a, 1b) qui communiquent par un canal de laminage (10, 10', 10"), faisant communiquer les deux chambres (1a, 1b), afin de constituer un laminage du fluide au passage de l'une des chambres (1a ou 1b) vers l'autre chambre (1b ou 1a), le générateur de champ magnétique (3) étant disposé à proximité du canal de laminage pour contrôler et modifier les caractéristiques de l'écoulement du fluide au passage de l'une des chambres à l'autre chambre et ce en agissant sur la viscosité dudit fluide, tandis qu'il est prévu dans l'enceinte au moins un piston (4) dont la tige (5) fait partie du système de déclenchement.

4. Dispositif de retenue selon la revendication précédente, **caractérisé en ce que** la mâchoire (9, 17) retenant la chaussure est sollicitée en position de retenue par un système élastique (6, 19) comprenant un ressort, tandis que l'enceinte (1) contenant le fluide magnéto rhéologique et faisant partie de la chaîne cinématique de déclenchement, permet de gérer les conditions de déclenchement pour la libération de la chaussure ou de provoquer son déclenchement.

5. Dispositif de retenue selon l'une quelconque des revendications 1 à 5, **caractérisé en ce que** la mâchoire (9, 17) retenant la chaussure est sollicitée en position de retenue par un système élastique (6, 19) comprenant un ressort, tandis que l'enceinte (1) contenant le fluide magnéto rhéologique est montée en parallèle avec le ressort.

6. Dispositif de retenue selon l'une quelconque des revendications 1 à 5, **caractérisé en ce que** la mâchoire (9, 17) retenant la chaussure est sollicitée en position de retenue par un système élastique (6, 19) comprenant un ressort, tandis que l'enceinte (1) contenant le fluide magnéto rhéologique est montée en série avec le ressort.

## Claims

1. Retention device (32, 33) for a shoe (30) on a board for sliding on snow (31), comprising at least one mobile jaw which permits release of the shoe in the event of dangerous stresses, **characterised in that** it comprises at least one enclosure (1) containing magneto-rheological fluid (2), part of which is subjected to a magnetic field (3), whereas the enclosure which contains the magneto-rheological fluid forms part of the kinematic triggering chain.

2. Retention device (32, 33) for a shoe (30) on a board for sliding on snow (31), according to the preceding claim, **characterised in that** it comprises means (MD) for detection of the stresses caused by the shoe on the holding device, the said detection means transmitting a signal (S1) to an activator (3), this activator (3) acting on the magneto-rheological fluid (2) which is contained in the enclosure (1), whereas the activator (3) is a generator of the magnetic field.

3. Retention device according to the preceding claim, **characterised in that** the enclosure (1) comprises two chambers (1a, 1b) which communicate via a throttling channel (10, 10', 10") which makes the two chambers (1a, 1b) communicate, in order to constitute a throttle for the fluid when it passes from one of the chambers (1a or 1b) to the other chamber (1b or 1a), the magnetic field generator (3) being disposed in the vicinity of the throttling channel in order to control and modify the characteristics of the flow of fluid when it passes from one of the chambers to the other chamber, by acting on the viscosity of the said fluid, whereas in the enclosure there is provided at least one piston (4), the rod (5) of which forms part of the triggering system.

4. Retention device according to the preceding claim, **characterised in that** the jaw (9, 17) which retains the shoe is thrust into the retention position by a resilient system (6, 19) comprising a spring, whereas the enclosure (1) which contains the magneto-rheological fluid and forms part of the kinematic triggering chain makes it possible to generate the triggering conditions for the release of the shoe, or to give rise to triggering for this purpose.

5. Retention device according to any one of claims 1 to 5, **characterised in that** the jaw (9, 17) which retains the shoe is thrust into the retention position by a resilient system (6, 19) comprising a spring, whereas the enclosure (1) which contains the magneto-rheological fluid is fitted in parallel with the spring.

6. Retention device according to any one of claims 1 to 5, **characterised in that** the jaw (9, 17) which retains the shoe is thrust into the retention position by a resilient system (6, 19) comprising a spring, whereas the enclosure (1) which contains the magneto-rheological fluid is fitted in series with the spring.

## Patentansprüche

1. Haltevorrichtung (32, 33) für einen Schuh (30) auf einem Schneegleitbrett (31), umfassend mindestens eine bewegliche Backe für die Freigabe des Schuhs im Falle von gefährlichen Beanspruchungen, **dadurch gekennzeichnet, dass** sie mindestens einen Behälter (1) umfasst, welcher ein magneto-rheologisches Fluid (2) enthält, von dem ein Teil einem Magnetfeld (3) ausgesetzt ist, während der das magneto-rheologische Fluid enthaltende Behälter Teil der kinematischen Auslösekette ist.

2. Haltevorrichtung (32, 33) für einen Schuh (30) auf einem Schneegleitbrett (31) nach dem vorstehenden Anspruch, **dadurch gekennzeichnet, dass** sie Mittel zur Erkennung (MD) der durch den Schuh auf die Befestigung verursachten Beanspruchungen umfasst, wobei die Erkennungsmittel ein Signal (S1) an ein Stellglied (3) senden, wobei dieses Stellglied (3) auf das magneto-rheologische Fluid (2) wirkt, das im Behälter (1) enthalten ist, während das Stellglied (3) ein Erzeuger des Magnetfeldes ist.

3. Haltevorrichtung nach dem vorstehenden Anspruch, **dadurch gekennzeichnet, dass** der Behälter (1) zwei Kammern (1a, 1b) umfasst, welche durch einen Laminierkanal (10, 10', 10") in Verbindung stehen, wodurch beide Kammern (1a, 1b) in Verbindung gebracht werden, um eine Laminierung des Fluids beim Durchfluss von einer der Kammern (1a oder 1b) zur anderen Kammer (1b oder 1a) zu bilden, wobei der Erzeuger des Magnetfeldes (3) in der Nähe des Laminierkanals angeordnet ist, um die Strömungseigenschaften des Fluids beim Durchfluss von der einen der Kammern zur anderen Kammer zu steuern und zu verändern, indem er auf die Viskosität des Fluids wirkt, während im Behälter mindestens ein Kolben (4) vorgesehen ist, dessen Stange (5) Teil des Auslösesystems ist.

4. Haltevorrichtung nach dem vorstehenden Anspruch, **dadurch gekennzeichnet, dass** die den Schuh haltende Backe (9, 17) durch ein eine Feder umfassendes elastisches System (6, 19) in Halteposition gebracht wird, während der das magneto-rheologische Fluid enthaltende Behälter (1), der Teil der kinematischen Auslösekette ist, die Steuerung der Auslösebedingungen zur Freigabe des Schuhs erlaubt oder dessen Auslösen bewirkt.

5. Haltevorrichtung nach einem der Ansprüche 1 bis 4, **dadurch gekennzeichnet, dass** die den Schuh haltende Backe (9, 17) durch ein eine Feder umfassendes elastisches System (6, 19) in Halteposition gebracht wird, während der das magneto-rheologische Fluid enthaltende Behälter (1) parallel zur Feder montiert ist.

6. Haltevorrichtung nach einem der Ansprüche 1 bis 5, **dadurch gekennzeichnet, dass** die den Schuh haltende Backe (9, 17) durch ein eine Feder umfassendes elastisches System (6, 19) in Halteposition gebracht wird, während der das magneto-rheologische Fluid enthaltende Behälter (1) in Reihe mit der Feder geschaltet ist.
